# EUROPÄISCHE PATENTSCHRIFT

(11) **EP 2 668 110 B1**
(45) Veröffentlichungstag und Bekanntmachung des Hinweises auf die Patenterteilung: **30.03.2016**
(21) Anmeldenummer: 12702226.7
(22) Anmeldetag: 30.01.2012
(51) Int. Cl.: B65D 43/02, B65D 45/20, B65D 53/02

(54) **AUFBEWAHRUNGSBEHÄLTERSET**
STORAGE CONTAINER SET
ENSEMBLE DE RÉCIPIENT DE STOCKAGE

(30) Priorität: 28.01.2011 DE 102011000392
(43) Veröffentlichungstag der Anmeldung: 04.12.2013
(73) Patentinhaber: Emsa GmbH, 48282 Emsdetten (DE)
(72) Erfinder: WULF, Franz-Jörg, 48282 Emsdetten (DE)
(74) Vertreter: Tarvenkorn, Oliver
(86) Internationale Anmeldenummer: PCT/EP2012/051476
(87) Internationale Veröffentlichungsnummer: WO 2012/101288

(56) Entgegenhaltungen:
- EP-A2- 1 475 313
- WO-A1-01/51374
- WO-A2-01/44058
- DE-U1- 20 320 088
- DE-U1-202010 007 217
- US-A1- 2005 051 549

## Beschreibung

Die Erfindung betrifft ein Aufbewahrungsbehälterset mit den Merkmalen des Oberbegriffs des Anspruchs 1.

Eine solche Kombination eines Behälters und eines Deckelelements mit Rastlaschen zeigt die DE 203 20 088 U1. Damit ist ein besonders sicherer und dichter Verschluss zu erzielen, der z.B. auch den Transport flüssiger Speisen erlaubt. Beim Schließen der Rastlaschen entsteht ein deutlich wahrnehmbares Geräusch, das dem Benutzer signalisiert, dass eine sichere Verrieglung erfolgt ist.

Trotz der genannten objektiven Vorteile ist das Verschließen der Rastlaschen für bestimmte Verbrauchergruppen wie Kinder und Senioren mit einem zu hohen Kraftaufwand verbunden.

Aus der EP 1 475 313 A2 ist eine weitere Kombination eines Behälterelements und eines Deckelelements bekannt. Das Behälterelement besitzt jedoch keine Verriegelungsvorsprünge, sondern nur einen überkragenden oberen Rand, auf welchem der Deckel eingerastet werden kann. Das Deckelelement besitzt kein umlaufendes Randprofil, mit welchem eine Verbindung mit dem Behälterelement bewirkt werden kann, sondern überdeckt nur darunter liegende Rastlaschen, die in der bekannten Weise unter den Oberrand greifen, um die Verbindung zum Behälter herzustellen.

Die WO 01/44058 A2 zeigt einen Behälter, der ebenfalls keine von der Seitenwand abstehenden Verriegelungsvorsprünge aufweist und nicht dafür geeignet ist, mit einem ersten Deckelelement mit gelenkig angebundenen Rastlaschen verbunden zu werden. Auch hier ist lediglich der Oberrand nach außen umgebördelt. Es ist keine Möglichkeit gezeigt, anstelle des Deckels mit einem umlaufenden Randprofil einen anderen Deckel mit gelenkig angebundenen Rastlaschen auf dasselbe Behälterelement aufzusetzen.

Aufgabe der vorliegenden Erfindung ist es, für ein Aufbewahrungsbehälterset der eingangs genannten Art ein zweites Deckelelement anzugeben, das mit dem bekannten Behälterelement kombinierbar ist, jedoch beim Schließen weniger Kraft erfordert, wobei auch bei dieser zweiten Konfiguration von Behälter- und Deckelelement innerhalb des Aufbewahrungsbehältersets eine akustische Rückkopplung für den Benutzer bewirkt wird.

Diese Aufgabe wird gemäß der Erfindung durch ein Aufbewahrungsbehälterset mit den Merkmalen des Anspruchs 1 gelöst. Beim Aufsetzen des zweiten Deckelelements auf das Behälterelement wird beim Überwinden des wenigstens einen Verriegelungsvorsprungs ein Profilabschnitt des Deckelelements mit einer Profilzunge in Umfangsrichtung gespannt. Die Profilzunge federt schließlich unter den Rastvorsprung am Behälter ein.

Die Vorspannung wird in dem Moment bewirkt, in welchem der am weitesten nach innen ragende Teil des Randprofils den am weitesten nach außen ragenden Profilabschnitt des Verriegelungsvorsprungs am Behälterelement überwindet. Hat dann die Profilzunge des Deckels diese Punkt überwunden, kann sie unterhalb des Verriegelungsvorsprungs schlagartig einfedern. Flächenbereiche an Deckel- und Behälterelement in der Nachbarschaft geraten dabei schlagartig voreinander, wodurch das Geräusch erzielt wird.

Der Effekt kann noch dadurch verstärkt werden, dass nicht nur das Deckelement im Moment des Aufsetzens des Deckelelements auf das Behälterelement elastisch vorgespannt wird, sondern dass mittels der Profilzunge am Deckelelement auch der Rastprofilabschnitt des Verriegelungsvorsprungs in Richtung der Seitenwand gedrückt und damit vorgespannt wird.

Die Elastizität des zweiten Deckelelements ist aber vorzugsweise so eingestellt, dass die absolute Dehnung der Profilzunge nur gering ist. Der Benutzer kann so bei einem rechteckigen Behälter das Deckelelement immer nur über eine Ecke ziehen, nicht aber über alle Ecken zugleich. Dadurch nimmt er die akustische Rückkopplung auch mehrfach wahr.

Um bei dem Behälterelement eine elastische Verformung des Rastprofilabschnitts am Verriegelungsvorsprung zu ermöglichen, ist der Rastprofilabschnitt schräg an den Verriegelungsvorsprung angebunden und steht dabei insbesondere in einem Winkel von α = 15° - 30°, insbesondere 25°, in Bezug auf eine Behälterhochachse schräg angestellt nach außen unten.

Am Behälterelement kann sich ein durchgängiger Verriegelungsvorsprung entlang der Außenseite der Seitenwand erstrecken.

Alternativ können an der Außenseite der Seitenwand mindestens zwei Paare von sich jeweils gegenüber liegenden Verriegelungsvorsprüngen angeordnet sein.

Die Erfindung wird nachfolgend mit Bezug auf die Zeichnung näher erläutert. Die Figuren zeigen jeweils einen Behälter mit einem zweiten Deckelelement als Teil eines Aufbewahrungsbehältersets und zwar:
- Fig. 1: eine perspektivische Ansicht eines Aufbewahrungsbehälters mit einem Deckelelement;
- Fig. 2: eine Schnittansicht;
- Fig. 3: eine Detailansicht des Randprofils gemäß Fig. 2;
- Fig. 4: einen Aufbewahrungsbehälter mit Deckel in perspektivischer Ansicht von oben; und
- Fig. 5: einen Schnitt durch einen Aufbewahrungsbehälter mit Deckel.

Figur 1 zeigt ein nach oben offenes, schalenförmiges Behälterelement 10, wie es insbesondere als Frischhaltebehälter im Haushalt verwendet wird. Es ist ein Deckelelement 20 von insgesamt wenigstens zwei Deckelementen des Aufbewahrungsbehältersets 100 aufgesetzt.

Das hier dargestellte Ausführungsbeispiel eines Behälterelements 10 besitzt an seiner Außenseite angeformte Stapelhilfen 15. Bei mehreren ineinander gesetzten Behälterelementen 10 bilden die Stapelhilfen 15 einen Anschlag und verhindern, dass sich die Behälter ineinander verklemmen. Zudem wird eine Luftzirkulation ermöglich, da ineinander gestapelte Behälterelemente 10 nicht mehr luftdicht gegeneinander verschließen.

Weiterhin besitzt das Behälterelement 10 nach der dargestellten, bevorzugten Ausführungsform einen Skalenbereich 16.

Das Deckelelement 20 besitzt ein Randprofil 21, welches den Kantenbereich des Behälterelements 10 vollständig umfasst, wie insbesondere in der Schnittdarstellung der Figur 2 sowie der vergrößerten Ansicht des Randbereichs in Figur 3 sichtbar wird.

Eine Seitenwand 11 des Behälterelements 10 läuft in einer oberen Kante 13 aus, die insbesondere als Anlage für Dichtringe oder Dichtflächen am Deckelelement dient.

An der Außenseite der Seitenwand 11 ist ein Verriegelungsvorsprung 12 angeordnet, der mit einem ersten Profilabschnitt senkrecht an die Seitenwand 11 angesetzt ist. Daran schließt sich ein Rastprofilabschnitt 14 an, der schräg nach außen, unten verläuft und insbesondere in einem Winkel von etwa 15° bis 30°, insbesondere 25° in Bezug auf eine Behälterhochachse angestellt ist.

Das Randprofil 21 des Deckelelements 20 verläuft von einem zentralen Bereich, der etwas tiefer als die Oberkante 13 des Behälterelements 10 liegt, nach oben bis oberhalb der Oberkante 13 und verläuft dann in einem vertikalen Profilabschnitt 22 außen parallel zur Seitenwand 11 wieder hinab, und zwar mit einem solchen Abstand, dass das Randprofil 21 auch den nach außen vorspringenden Rastprofilabschnitt 14 vollständig umgreift.

Am unteren Ende läuft der Profilabschnitt 22 in einer nach innen weisenden Profilzunge 23 aus. Dabei muss es sich nicht um einen längeren Profilabschnitt handeln, sondern es reicht ein verdickter Bereich am unteren Ende des Profilabschnitts 22 aus, wie in dem Ausführungsbeispiel dargestellt.

Diese so genannte Profilzunge 23 erstreckt sich wie eine Schnur einmal über den gesamten Umfang an der Unterkante des Randes des Deckelelements 20 und wird gespannt, wenn sie an der vorspringenden Rastzunge 14 des Behälterelements 10 vorbeistreift. Nachdem sie diesen Punkt passiert hat, federt die Profilzunge 23 schlagartig aus. Dabei schlagen die angrenzenden Bereiche des Profilabschnitts 22 gegen die Rastzunge 14, so dass ein Geräusch entsteht, das dem Benutzer den sicheren Verschluss signalisiert.

Da das Deckelelement 20 aus einem relativ weichen, flexiblen Kunststoff wie insbesondere Polyethylen mit einer Härte von 40...55 Shore-D, insbesondere etwa 48 Shore-D, besteht, das Behälterelement 10 hingegen aus einem harten Kunststoff, insbesondere einen Polypropylen-Copolymer mit einer Härte von 55...75 Shore-D, insbesondere 60...70 Shore-D besteht, wird eine gute Abdichtung erreicht, wenn die Oberkante 13 des Behälterelements 10 gegen den weichen Kunststoff des Deckelelements 20 drückt. Die Profilform des Deckels in dem Bereich, der über die Oberkante 13 hinweg läuft, begünstigt eine Vorspannung in vertikaler Richtung; das heißt, wenn das Randprofil des zweiten Deckelelements 20 unter dem Rastvorsprung 12 einfedert, wird nicht nur eine kurzzeitige Vorspannung in Umfangsrichtung erreicht, die zu der akustischen Rückkopplung führt, sondern auch eine dauerhafte Vorspannung des Deckelements 20 auf die Oberkante 13 zu, solange die Rastverbindung besteht.

Fig. 4 zeigt eine Kombination eines zweiten, an sich bekannten Deckelelements 30 aus dem Aufbewahrungsbehälterset 100' mit dem Behälterelement 10. Das rechteckige Deckelement 30 besitzt Rastlaschen 31.

Figur 5 zeigt die Kombination in der Schnittdarstellung. Sobald beim Aufdrücken des Deckelelements 30 dessen Rastkante 36 die Spitze des Rastvorsprungs 14 am Behälterelement 20 passiert hat, klemmt sich der Rastvorsprung 32 formschlüssig unter die Rastkante 16 und hält damit den Deckel 30 fest am Behälterelement 10. Auch hier wird die Abdichtung dadurch erreicht, dass ein flexibler Bereich 34 im Deckel gegen die Behälteroberkante gepresst wird. Durch Ziehen an dem nach unten über den Rastvorsprung 14 überstehenden Ende kann die Rastlasche 31 wieder gelöst werden.

## Patentansprüche

1. Aufbewahrungsbehälterset (100; 100') mit wenigstens einem Deckelelement (20, 30) aus Kunststoff und mit einem Behälterelement (10), das wenigstens einen nach außen vorstehenden Verriegelungsvorsprung (12) an seiner Seitenwand (11) aufweist,
der senkrecht an die Außenseite der Seitenwand (11) angesetzt ist und an seinem äußeren Ende einen nach unten weisenden Rastprofilabschnitt (14) aufweist,
wobei das erste Deckelelement (30) wenigstens zwei Rastlaschen (31) zur Verbindung mit dem wenigstens einen Verriegelungsvorsprung (12) des Behälterelements (10) aufweist, die jeweils über ein Filmgelenk an den Außenrand des Deckelelements (30) angebunden sind,
**dadurch gekennzeichnet,**
- **dass** das Aufbewahrungsbehälterset (100; 100') ein zweites, ebenfalls mit dem Behälterelement kombinierbares Deckelelement (20) umfasst, das aus einem relativ zum Behälterelement (10) weichen, flexiblen Kunststoff besteht, nämlich aus Polyethylen mit einer Härte von 40 ... 55 Shore-,und dass das Behälterelement (10) aus einem dazu relativ harten Kunststoff besteht, nämlich aus einem Polypropylen-Copolymer mit einer Härte von 55 ... 75 Shore-D,
- **dass** das zweite Deckelelement (20) ein sich entlang des Umfangs erstreckendes, durchgängiges Randprofil (21) aufweist, welches mit einem vertikalen Profilabschnitt (22) den wenigstens einen Verriegelungsvorsprung (12) des Behälterelements (10) von außen umschließt und welches beim Aufsetzen des zweiten Deckelelements (20) auf das Behälterelement (10) mit einer Profilzunge (23), die am Ende des vertikalen Profilabschnitts (22) angeordnet ist, unter den Rastprofilabschnitt (14) des wenigstens einen Verriegelungsvorsprungs (12) einfedert, wobei der Profilabschnitt (22) des Deckelelements (20) mit der Profilzunge (23) beim Überwinden des wenigstens einen Verriegelungsvorsprungs (12) in Umfangsrichtung gespannt wird.

2. Aufbewahrungsbehälterset (100; 100') nach Anspruch 1, **dadurch gekennzeichnet, dass** beim Aufsetzen des zweiten Deckelelements (20) der Rastprofilabschnitt (14) des wenigstens einen Verriegelungsvorsprungs (12) mittels der Profilzunge (22) am Deckelelement (20) in Richtung der Behälterwand (11) gedrückt und vorgespannt wird.

3. Aufbewahrungsbehälterset (100; 100') nach Anspruch 1 oder 2, **dadurch gekennzeichnet, dass** der Rastprofilabschnitt (14) des wenigstens einen Verriegelungsvorsprungs (11) in einem Winkel von α = 15° - 30° in Bezug auf eine Behälterhochachse angestellt ist.

4. Aufbewahrungsbehälterset (100; 100') nach einem der Ansprüche 1 bis 3, **dadurch gekennzeichnet, dass** das Behälterelement (10) aus einem harten Polypropylen-Copolymer mit einer Härte von 60..70 Shore-D besteht und dass das zweite Deckelelement (20) aus flexiblen Polyethylen mit einer Härte von 48 Shore-D besteht.

5. Aufbewahrungsbehälterset (100; 100') nach einem der Ansprüche 1 bis 4, **dadurch gekennzeichnet, dass** sich ein durchgängiger Verriegelungsvorsprung (12) entlang der Außenseite der Behälterwand (11) erstreckt.

6. Aufbewahrungsbehälterset (100; 100') nach einem der Ansprüche 1 bis 4, **dadurch gekennzeichnet, dass** an der Außenseite der Behälterwand mindestens zwei Paare von sich jeweils gegenüber liegenden Verriegelungsvorsprüngen angeordnet sind.

## Claims

1. Storage-container set (100; 100') having at least one lid element (20, 30) made of plastics material and having a container element (10), which has at least one outwardly projecting locking protrusion (12) on its side wall (11),
the locking protrusion being attached vertically to the outside of the side wall (11) and having a downwardly oriented latching-profile portion (14) at its outer end,
wherein the first lid element (30) has at least two latching lugs (31), which are intended for connection to the at least one locking protrusion (12) of the container element (10) and are each attached to the outer periphery of the lid element (30) via a film hinge,
**characterized**
- **in that** the storage-container set (100; 100') comprises a second lid element (20), which can likewise be combined with the container element and consists of a flexible plastics material which is soft relative to the container element (10), namely of a polyethylene with a hardness of 40 ... 55 Shore, and
**in that** the container element (10) consists of a relatively hard plastics material, namely of a polypropylene copolymer with a hardness of 55 ... 75 Shore D,
- and **in that** the second lid element (20) has a continuous peripheral profile (21) which extends along the circumference, has a vertical profile portion (22) enclosing the at least one locking protrusion (12) of the container element (10) from the outside and, when the second lid element (20) is placed in position on the container element (10), has a profile tongue (23), arranged at the end of the vertical profile portion (22), moving resiliently beneath the latching-profile portion (14) of the at least one locking protrusion (12), wherein the profile portion (22) of the lid element (20) with the profile tongue (23) is subjected to stressing in the circumferential direction as it negotiates the at least one locking protrusion (12).

2. Storage-container set (100; 100') according to Claim 1, **characterized in that**, when the second lid element (20) is placed in position, the latching-profile portion (14) of the at least one locking protrusion (12) is pushed in the direction of the container wall (11), and prestressed, by means of the profile tongue (22) on the lid element (20).

3. Storage-container set (100; 100') according to Claim 1 or 2, **characterized in that** the latching-profile portion (14) of the at least one locking protrusion (11) is positioned at an angle α = 15° - 30° in relation to a vertical axis of the container.

4. Storage-container set (100; 100') according to one of Claims 1 to 3, **characterized in that** the container element (10) consists of a hard polypropylene copolymer with a hardness of 60...70 Shore D, and **in that** the second lid element (20) consists of flexible polyethylene with a hardness of 48 Shore D.

5. Storage-container set (100; 100') according to one of Claims 1 to 4, **characterized in that** a continuous locking protrusion (12) extends along the outside of the container wall (11).

6. Storage-container set (100; 100') according to one of Claims 1 to 4, **characterized in that** at least two pairs of locking protrusions located opposite one another are arranged on the outside of the container wall.

## Revendications

1. Ensemble de récipient de stockage (100 ; 100') comprenant au moins un élément couvercle (20, 30) en plastique et un élément récipient (10), qui comprend au moins une protubérance de verrouillage en saillie vers l'extérieur (12) sur sa paroi latérale (11),
qui est disposée perpendiculairement sur le côté extérieur de la paroi latérale (11) et présente à son extrémité extérieure une section de profilé d'encliquetage orientée vers le bas (14),
le premier élément couvercle (30) comprenant au moins deux languettes d'encliquetage (31) pour le raccordement avec ladite au moins une protubérance de verrouillage (12) de l'élément récipient (10), qui sont chacune reliées par une charnière mince sur le bord extérieur de l'élément couvercle (30),
**caractérisé en ce que**
- l'ensemble de récipient de stockage (100 ; 100') comprend un second élément couvercle (20), également combinable avec l'élément récipient, qui est constitué par un plastique flexible et mou par rapport à l'élément récipient (10), à savoir en un polyéthylène d'une dureté de 40 à 55 Shore, et **en ce que** l'élément récipient (10) est constitué par un plastique relativement dur par rapport à celui-ci, à savoir un copolymère de polypropylène d'une dureté de 55 à 75 Shore D,
- **en ce que** le second élément couvercle (20) comprend un profilé de bord continu (21), s'étendant le long de la périphérie, qui est entouré vers l'extérieur avec une section de profilé verticale (22) de ladite au moins une protubérance de verrouillage (12) de l'élément récipient (10), et qui est comprimé lors de la disposition du second élément couvercle (20) sur l'élément récipient (10) avec une languette de profilé (23), qui est agencée à l'extrémité de la section de profilé verticale (22), sous la section de profilé d'encliquetage (14) de ladite au moins une protubérance de verrouillage (12), la section de profilé (22) de l'élément couvercle (20) étant tendue avec la languette de profilé (23) lors du dépassement de ladite au moins une protubérance de verrouillage (12) dans la direction de la périphérie.

2. Ensemble de récipient de stockage (100 ; 100') selon la revendication 1, **caractérisé en ce que**, lors de la disposition du second élément couvercle (20), la section de profilé d'encliquetage (14) de ladite au moins une protubérance de verrouillage (12) est comprimée et prétendue au moyen de la languette de profilé (22) sur l'élément couvercle (20) dans la direction de la paroi du récipient (11).

3. Ensemble de récipient de stockage (100 ; 100') selon la revendication 1 ou 2, **caractérisé en ce que** la section de profilé d'encliquetage (14) de ladite au moins une protubérance de verrouillage (11) est disposée à un angle α= 15° à 30° par rapport à un axe vertical du récipient.

4. Ensemble de récipient de stockage (100 ; 100') selon l'une quelconque des revendications 1 à 3, **caractérisé en ce que** l'élément récipient (10) est constitué par un copolymère de polypropylène dur ayant une dureté de 60 à 70 Shore D et **en ce que** le second élément couvercle (20) est constitué par un polyéthylène flexible d'une dureté de 48 Shore D.

5. Ensemble de récipient de stockage (100 ; 100') selon l'une quelconque des revendications 1 à 4, **caractérisé en ce qu'**une protubérance de verrouillage continue (12) s'étend le long du côté extérieur de la paroi du récipient (11).

6. Ensemble de récipient de stockage (100 ; 100') selon l'une quelconque des revendications 1 à 4, **caractérisé en ce qu'**au moins deux paires de protubérances de verrouillage opposées sont agencées sur le côté extérieur de la paroi du récipient.
